# EUROPÄISCHE PATENTANMELDUNG

(11) **EP 4 779 120 A1**
(43) Veröffentlichungstag der Anmeldung: **22.07.2026**
(21) Anmeldenummer: 25152196.9
(22) Anmeldetag: 16.01.2025
(51) Int. Cl.: E21F 3/00, F25B 25/00, F25B 41/00, F28D 21/00

(54) **ZUGSPITZE**

(71) Anmelder: Marti Technik AG, 3302 Moosseedorf (CH)
(72) Erfinder: Weber, Kurt Hansjörg, 71229 Leonberg (DE)
(74) Vertreter: BOVARD AG

(57) **Zusammenfassung**

Die vorliegende Erfindung betrifft eine Vorrichtung und ein Verfahren zur Abfuhr von Wärme, vorzugsweise zur Abfuhr von Wärme aus Technikstollen eines Bahntunnels, wobei die abgeführte Wärme an eine Wärmesenke, welche Wärmesenke ausserhalb des Technikstollen, vorzugsweise in einer Tunnelröhre eines Bahntunnels oder im den Technikstollen umgebenden Erdreich/Fels anordenbar ist, abgegeben wird.

## Beschreibung

### Technisches Gebiet der Erfindung

Die vorliegende Erfindung betrifft eine Vorrichtung zur Abfuhr von Wärme, vorzugsweise zur Abfuhr von Wärme aus Technikstollen eines Bahntunnels. Ebenso betrifft die vorliegende Erfindung ein Verfahren zur Abfuhr von Wärme, vorzugsweise zur Abfuhr von Wärme aus Technikstollen eines Bahntunnels, welches Gebrauch von der erfindungsgemässen Vorrichtung macht.

### Stand der Technik

Bei langen, tiefen und gebirgsquerenden Bahntunneln werden die Tunnelröhren aus sicherheitstechnischen Gründen in gewissen Abständen, meist im Abstand von einigen hundert Metern, durch Querschläge miteinander verbunden. Solche Querschläge werden üblicherweise auch zur Unterbringung verschiedener Einrichtungen der Tunnelbetriebstechnik genutzt und demnach als "Technikstollen" bezeichnet. Die Einrichtungen der Tunnelbetriebstechnik umfassen beispielsweise Transformatoren, Notstromaggregate, Schaltschränke, etc. und werden in der Regel elektrisch betrieben und erzeugen Abwärme, die aus den Technikstollen abgeführt werden muss.

Stand der Technik ist, über eine oder mehrere Lüftungsanlagen durch Lüftungskanäle einerseits Frischluft aus den Tunnelröhren anzusaugen und in den Technikstollen zu fördern und andererseits die erwärmte Luft aus dem Technikstollen in die Tunnelröhren zu leiten. Dieses bekannte Vorgehen ist jedoch dahingehend nicht optimal, dass die Luft in den Tunnelröhren mit Verunreinigungen, insbesondere metallisch leitendem Oberleitungsabrieb und Bremsstaub, belastet ist, welche durch den Luftaustausch zwischen Tunnelröhren und Technikstollen in Letztere eingeleitet werden. Diese Belastung der Luft, insbesondere mit metallisch leitenden Staubpartikeln, ist einerseits schädlich für die elektrisch betriebenen Einrichtungen der Tunnelbetriebstechnik und erhöht andererseits die Explosionsgefahr im Technikstollen. Auf Grund hohen Wartungsaufwands und geringer Standzeiten haben sich Filterlösungen zur Minderung dieses Umstands bisher nicht als zweckmässig erwiesen.

Ein weiteres, vor allem sicherheitsrelevantes Problem der aus dem Stand der Technik bekannten Lösungen besteht darin, dass die Tunnelröhren und Technikstollen als voneinander getrennte Brandschutzzonen ausgebildet sind. Die Lüftungskanäle einer Lüftungsanlage, die diese getrennten Brandschutzzonen miteinander verbinden, müssen daher mit aufwendiger Brandschutztechnik ausgestattet werden, wobei ein Zielkonflikt im Brandfall entsteht, da einerseits die Brandschutzelemente die Brandschutzzonen effektiv voneinander trennen sollen und anderseits auch im Brandfall die Einrichtungen der Tunnelbetriebstechnik noch funktionsfähig bleiben sollen und daher gekühlt werden müssen.

Eine weitere Problematik ergibt sich, im Speziellen bei Bahntunneln, dadurch, dass den Tunnel passierenden Züge Druckschläge verursachen, die die Luftströmung beeinflussen und die Komponenten der Lüftungsanlagen beschädigen können.

Zudem wird die Effizienz der Wärmeabfuhr mittels der beschriebenen Lüftungsanlagen durch die Lufttemperatur in den Tunnelröhren limitiert, wobei diese insbesondere in langen gebirgsquerenden Tunneln, sogenannten Basistunneln, und/oder im Bereich der Tunnelöffnungen im Sommer derart hoch sein können, dass die verbleibende Temperaturdifferenz zwischen Frischluft und Luft im Technikstollen nur noch bedingt zur Kühlung beiträgt.

Ausgehend von den vorbesagten Nachteilen liegt daher der vorliegenden Erfindung die Aufgabe zugrunde, diese zu überwinden und eine Vorrichtung zur Abfuhr von Wärme, vorzugsweise zur Abfuhr von Wärme aus Technikstollen eines Bahntunnels, auszubilden, die auf effektive, effiziente und sichere Art und Weise die Wärme aus Technikstollen abführt ohne, dass die Luft im Technikstollen und die Luft in den Tunnelröhren miteinander vermischt werden.

### Zusammenfassung der Erfindung

Erfindungsgemäss werden diese Ziele vor allem durch den Gegenstand der unabhängigen Ansprüche erreicht. Weitere vorteilhafte Ausführungsformen gehen zudem aus den abhängigen Ansprüchen und der Beschreibung hervor.

Insbesondere wird ein Teil dieser Ziele durch eine Vorrichtung zur Abfuhr von Wärme, vorzugsweise zur Abfuhr von Wärme aus Technikstollen eines Bahntunnels erreicht, welche Vorrichtung zur Abfuhr von Wärme zumindest ein Umluftkühlgerät, eine flüssigkeitsgekühlte Kältemaschine, eine Wärmesenke, einen ersten Kühlkreislauf, welcher erste Kühlkreislauf das zumindest eine Umluftkühlgerät und die zumindest eine Kältemaschine fluidleitend miteinander verbindet, und einen zweiten Kühlkreislauf, welcher zweite Kühlkreislauf die zumindest eine Kältemaschine und die zumindest eine Wärmesenke fluidleitend miteinander verbindet, umfasst und dadurch gekennzeichnet ist, dass die Wärmesenke ausserhalb des Technikstollen, vorzugsweise in einem Bahntunnel oder im den Technikstollen umgebenden Erdreich/Fels anordenbar ist.

Auf diese Weise werden die Einrichtungen der Tunnelbetriebstechnik in Technikstollen, wie bislang üblich, über Konvektion mittels der Raumluft gekühlt, wobei die Raumluft durch das zumindest eine Umluftkühlgerät abgekühlt wird. Bekannte oder bestehende Einrichtungen der Tunnelbetriebstechnik sind demnach auch mit der erfindungsgemässen Vorrichtung zur Abfuhr von Wärme kühlbar. Es ist jedoch nicht ausgeschlossen, die Einrichtungen der Tunnelbetriebstechnik derart umzugestalten, dass diese über weitere Kühlkreisläufe gekühlt würden. In diesem Fall sind an der zumindest einen Kältemaschine eben solche Kühlkreisläufe statt dem oder ergänzend zu dem erfindungsgemässen ersten Kühlkreislauf anschliessbar. Die erfindungsgemässe Vorrichtung zur Abfuhr von Wärme kann daher bei der Auslegung eines neuen Bahntunnels eingeplant werden oder in bestehenden Bahntunneln nachgerüstet werden.

Vorzugsweise wird der erste Kühlkreislauf von einem ersten flüssigen Kühlmittel durchflossen, welches in der flüssigkeitsgekühlten Kältemaschine abgekühlt und dem zumindest einen Umluftkühlgerät zur Verfügung gestellt wird, um mittels eines Wärmetauschers die vom Umluftkühlgerät angesaugte Raumluft abzukühlen. Die gekühlte Raumluft wird nachfolgend wieder dem Technikstollen zugeführt. Als erstes flüssiges Kühlmittel ist insbesondere Wasser, mit oder ohne Zusatzstoffen oder Additiven, wie beispielsweise Frostschutzmittel oder Korrosionsschutzmittel, verwendbar. Alternativ ist es denkbar, einen Kältemittelkreislauf der Kältemaschine als ersten Kühlkreislauf zu verwenden, wobei ein flüssiges Kältemittel dem Umluftkühlgerät zur Verfügung gestellt wird und in diesem entspannt wird um mittels eines Wärmetauschers die vom Umluftkühlgerät angesaugte Raumluft abzukühlen.

Erfindungsgemäss ist die zumindest eine Kältemaschine flüssigkeitsgekühlt, folglich wird der zweite Kühlkreislauf von einem zweiten flüssigen Kühlmittel durchflossen. Die Nutzung eines zweiten flüssigen Kühlmittels erlaubt es, den zweiten Kühlkreislauf in Form von Rohrleitungen auszubilden, welche deutlich geringere Querschnitte aufweisen als gängige Lüftungskanäle. Dies erlaubt unter anderem eine einfache brandschutztechnische Trennung von durch den zweiten Kühlkreislauf miteinander in Verbindung gebrachten Brandschutzzonen, zum Beispiel eines Technikstollens und einer Tunnelröhre. Als zweites flüssiges Kühlmittel ist insbesondere Wasser, mit oder ohne Zusatzstoffen oder Additiven, beispielsweise Frostschutzmittel, verwendbar. Das erste und zweite flüssige Kühlmittel können gleichartige oder unterschiedliche Kühlmittel sein.

Durch den erfindungsgemässen zweiten Kühlkreislauf und die Verwendung eines flüssigen zweiten Kühlmittels ist zudem der Luftaustausch zwischen Technikstollen und Tunnelröhre, zumindest zum Zweck der Abfuhr von Wärme aus dem Technikstollen, minimiert oder ganz unterbunden. Der Eintrag von Verunreinigungen, insbesondere metallisch leitendem Staub, wird damit reduziert und die Gefahr der Beschädigung der elektrisch betriebenen Einrichtungen der Tunnelbetriebstechnik sowie das Explosionsrisiko gemindert. Es kann jedoch eine zusätzliche Lüftungsanlage, ergänzend zu der erfindungsgemässen Vorrichtung, vorgesehen sein, um einen adäquaten Luftwechsel im Technikstollen, beispielsweise bei Anwesenheit von Wartungspersonal, sicherzustellen.

Zudem ist der zweite Kühlkreislauf unanfällig für von den Tunnel passierenden Zügen verursachte Druckstösse und, da der zweite Kühlkreislauf keine solchen Druckstösse überträgt, sind auch das zumindest eine Umluftkühlgerät, die zumindest eine flüssigkeitsgekühlte Kältemaschine und der zumindest eine erste Kühlkreislauf ebenso unanfällig gegenüber diesen. Diese Unanfälligkeit gilt gleichermassen in Bezug auf Beschädigungen der genannten Komponenten durch Druckstösse wie auch in Bezug auf Einflüsse der Druckstösse auf die Kühlleistung der erfindungsgemässen Vorrichtung.

Gemäss einer Ausführungsform der Erfindung sind die Einzelkomponenten der Vorrichtung auf die zu erwartenden Grenztemperaturen, insbesondere die zu erwartende Temperaturdifferenz zwischen Lufttemperatur im Technikstollen und Umgebungstemperatur der Wärmesenke, auslegbar. Durch Auswahl des flüssigen Kältemittels, Anpassung der Dimensionen des ersten und zweiten Kühlkreislaufs und des Drucks im ersten und zweiten Kühlkreislauf, und Anpassung anderer Parameter, sind insbesondere das zumindest eine Umluftkühlgerät und die zumindest eine flüssigkeitsgekühlte Kältemaschine auf die zu erwartenden Grenztemperaturen, insbesondere die zu erwartende Temperaturdifferenz zwischen Lufttemperatur im Technikstollen und Umgebungstemperatur der Wärmesenke anpassbar. Hierdurch ist eine effektive Abfuhr von Wärme auch unter widrigsten Bedingungen gewährleistet.

Durch die passende Auslegung der erfindungsgemässen Vorrichtung zur Abfuhr von Wärme ist der Wärmeeintrag in eine Tunnelröhre eines Bahntunnels optimierbar oder bei Anordnung der mindestens einen Wärmesenke im den Technikstollen umgebenden Erdreich/Fels gar vermeidbar. Hierdurch werden längst bekannte Probleme durch einen solchen zusätzlichen Wärmeeintrag, beispielsweise die Notwendigkeit zusätzlicher Kühlung von Bahnwaggons während der Passage einer aufgeheizten Tunnelröhre, gemindert und/oder umgangen.

Entsprechend einer weiteren vorteilhaften Ausführung ist die zumindest eine Wärmesenke der Vorrichtung zur Abfuhr von Wärme in Form einer Flächenheizung ausbildbar, welche Flächenheizung vorzugsweise in einer Tunnelröhre eines Bahntunnel anordenbar ist. Eine solche Flächenheizung ist beispielsweise im Bankett oder der Wandung der Tunnelröhre anordenbar, wobei dies in vorteilhafter Weise den lichten Querschnitt der Tunnelröhre nicht verringert. Die Flächenheizung ist in ihrer Fläche anpassbar, um eine gewünschte Wärmeabgabe bei den in der Tunnelröhre vorliegenden bzw. zu erwartenden Umgebungstemperaturen zu gewährleisten und die bereits beschriebene Problematik des Aufheizens der Tunnelröhre zu entschärfen. Insbesondere sinkt der Flächenbedarf der Flächenheizung, je höher die Temperatur des Kühlmittels im zweiten Kühlkreislauf ist. Hierbei ist zu beachten, dass zu hohe Temperaturen zu Beschädigungen des Banketts oder der Tunnelwandung führen können, wobei vor allem das Material des Banketts oder der Tunnelwandung vorgibt, ab welcher Temperatur solcherlei Beschädigungen auftreten können. Ferner ist zu beachten, dass das Bankett üblicherweise begehbar ist, was die maximale Temperatur des Banketts ebenso begrenzt.

In einer weiteren Ausführungsvariante ist die zumindest eine Wärmesenke in Form einer Sonde ausbildbar, welche Sonde im den Technikstollen umgebenden Erdreich/Fels anordenbar ist. Somit wird durch die Vorrichtung zur Abfuhr von Wärme keine Verbindung zwischen einem Technikstollen und einer Tunnelröhre eingerichtet, wodurch einerseits keine Verbindung der jeweiligen Brandschutzzonen eingerichtet wird und andererseits das Profil der Tunnelröhre von der Wärmesenke unbeeinflusst bleibt. Eine Nachrüstung bei bestehenden Bahntunneln ist hierdurch weiter vereinfacht und es wird einer Tunnelröhre eines Bahntunnels keine Wärme aus dem Technikstollen zugeführt, sodass keine Aufheizung einer Tunnelröhre hierdurch entsteht.

In vorteilhafter Weise ist mittels des zweiten Kühlkreislauf die zumindest eine flüssigkeitsgekühlte Kältemaschine mit einer Vielzahl von Wärmesenken fluidleitend verbindbar, wobei diese in Reihe oder parallel zueinander verbindbar sind. Die derartige Kombination einer Vielzahl von Wärmesenken mit einer flüssigkeitsgekühlten Kältemaschine erhöht die Flexibilität der Auslegung der Wärmesenken und die maximal abführbare Wärme. Die Vielzahl an Wärmesenken kann sowohl ausschliesslich gleichartige Wärmesenken als auch unterschiedliche Wärmesenken umfassen.

In ebenfalls vorteilhafter Weise ist mittels des ersten Kühlkreislauf eine Vielzahl von Umluftkühlgeräten mit einer flüssigkeits-gekühlten Kältemaschine fluidleitend verbindbar, wobei diese in Reihe oder parallel zueinander verbindbar sind. Dies erlaubt eine Optimierung der erfindungsgemässen Vorrichtung zur Abfuhr von Wärme dahingehend, dass mehrere Umluftkühlgeräte in einem Technikstollen räumlich verteilbar sind und so die in diesem entstehende Wärme optimal abführbar ist.

In einer zusätzlichen Ausführungsvariante ist eine Vielzahl von Vorrichtungen zur Abfuhr von Wärme im Sinne einer Redundanz miteinander kombinierbar, wodurch auch bei Ausfall einer einzelnen Vorrichtung zur Abfuhr von Wärme die Abfuhr von Wärme weiterhin sicherstellbar ist. Im Sinne einer solchen Redundanz können mehrere unabhängig voneinander funktionsfähige Vorrichtungen zur Abfuhr von Wärme vorgesehen werden. Es ist jedoch auch denkbar, dass eine einzelne Vorrichtung zur Abfuhr von Wärme mit redundanten Einzelkomponenten ausgelegt wird, d.h. eine Vielzahl von flüssigkeitsgekühlten Wärmemaschinen und/oder eine Vielzahl von flüssigkeitsgekühlten Umluftgeräten umfasst, welche flüssigkeitsgekühlten Wärmemaschinen und flüssigkeitsgekühlten Umluftgeräten durch einen gemeinsamen ersten Kühlkreislauf miteinander verbindbar sind. Die Ausfallwahrscheinlichkeit der Einzelkomponenten kann hierbei als Hilfe zur Auslegung der Redundanz berücksichtigt werden.

Teile der oben benannten Ziele werden zudem durch ein Verfahren zur Abfuhr von Wärme, vorzugsweise zur Abfuhr von Wärme aus Technikstollen eines Bahntunnels, bei welchem Verfahren eine erfindungsgemässe Vorrichtung zur Abfuhr von Wärme zum Einsatz kommt, erreicht.

Aus der folgenden Beschreibung der, in den Zeichnungen beispielhaft dargestellten, bevorzugten Ausführungsformen gehen weitere Einzelheiten der Erfindung hervor. Der Beschreibung lassen sich weitere Vorteile der vorliegenden Erfindung sowie Anregungen und Vorschläge, wie der erfindungsgemässe Gegenstand im Rahmen des Beanspruchten abgeändert oder weiterentwickelt werden kann, entnehmen.

Insbesondere ist festzuhalten, dass, obwohl in der vorliegenden Beschreibung die Vorrichtung zur Abfuhr von Wärme, vorzugsweise zur Abfuhr von Wärme aus Technikstollen eines Bahntunnels, benannt ist, die erfindungsgemässe Vorrichtung nicht auf diese vorzugsweise Anwendung beschränkt sondern auch für Tunnel anderer Art, beispielsweise Strassenverkehrstunnel, geeignet ist.

### Kurzbeschreibung der Zeichnungen

Eine Ausführungsform der Erfindung wird nachfolgend anhand der beiliegenden Zeichnung beispielhaft näher erläutert.

Es zeigt
Figur 1 eine schematische Ansicht eines Bahntunnels,
Figur 2 eine schematische Darstellung einer Vorrichtung zur Abfuhr von Wärme gemäss einer ersten erfindungsgemässen Ausführungsvariante,
Figur 3 eine schematische Darstellung einer Vorrichtung zur Abfuhr von Wärme gemäss einer zweiten erfindungsgemässen Ausführungsvariante,
Figur 4a eine schematische Darstellung einer Vorrichtung zur Abfuhr von Wärme gemäss einer dritten erfindungsgemässen Ausführungsvariante, und
Figur 4b eine schematische Darstellung einer Vorrichtung zur Abfuhr von Wärme gemäss einer vierten erfindungsgemässen Ausführungsvariante.

### Bevorzugte Ausführungsformen der Erfindung

Figur 1 zeigt eine schematische Ansicht eines Bahntunnels 1 mit zwei Tunnelröhren 3, 3', welche Tunnelröhren 3, 3' durch Technikstollen 2, 2' miteinander verbunden sind. Die Tunnelröhren 3, 3' und die Technikstollen 2, 2' sind von Erdreich/Fels 4 umgeben. In den Technikstollen sind verschiedene Einrichtungen der Tunnelbetriebstechnik, wie beispielsweise Transformatoren, Notstromaggregate, Schaltschränke, etc., untergebracht (nicht dargestellt), welche Einrichtungen der Tunnelbetriebstechnik elektrisch betrieben werden und folglich Abwärme erzeugen, die aus den Technikstollen abgeführt werden muss.

In Figur 2 ist eine Vorrichtung zur Abfuhr von Wärme 10 gemäss einer ersten erfindungsgemässen Ausführungsvariante schematisch dargestellt. Die Einrichtungen der Tunnelbetriebstechnik 7 erzeugen Abwärme, welche in den Technikstollen 2 abgegeben wird und diesen aufheizt. Das Umluftkühlgerät 11 saugt die erhitzte Raumluft an und entzieht dieser Wärme, d.h. die Raumluft wird gekühlt. Die so gekühlte Raumluft wird wiederum dem Technikstollen 2 zugeführt und kühlt folglich die Einrichtungen der Tunnelbetriebstechnik 7 konvektiv. Zu diesem Zweck wird dem Umluftkühlgerät 11 über den ersten Kühlkreislauf 14 ein erstes flüssiges Kühlmittel zur Verfügung gestellt, welches die im Umluftkühlgerät 11 von der Raumluft aufgenommene Wärme an eine wassergekühlte Kältemaschine 12 abführt. Die Kältemaschine 12 wiederum entzieht dem ersten flüssigen Kühlmittel im ersten Kühlkreislauf 14 Wärme durch Kompression und Entspannung eines in einem Kältemittelkreislauf 19 der Kältemaschine 12 vorgehaltenen Kältemittels und führt diese Wärme an einen zweiten Kühlkreislauf 15 mit einem zweiten flüssigen Kühlmittel ab. Der zweite Kühlkreislauf ist fluidleitend mit einer Wärmesenke 13a ausserhalb des Technikstollen 2 verbunden, über welche Wärmesenke 13a die von der Kältemaschine 12 abgeführte Wärme abgegeben wird. In der dargestellten Form ist die Wärmesenke 13a als eine Flächenheizung ausgestaltet, welche die Wärme an ihre Umgebung, insbesondere das Bankett 5 und die Raumluft in der Tunnelröhre 3, abgibt.

Figur 3 zeigt eine Vorrichtung zur Abfuhr von Wärme 10 nach einer zweiten erfindungsgemässen Ausführungsvariante, wobei die Kühlung der Raumluft des Technikstollen 2 und die Abfuhr von Wärme von dem Umluftkühlgerät 11 bis zur Kältemaschine 12 analog der in Figur 2 dargestellten Ausführungsvariante erfolgt. Allerdings ist gemäss der dargestellten Ausführungsvariante die Wärmesenke 13b als eine Sonde ausgebildet, welche im umgebenden Erdreich/Fels 4 angeordnet ist und die über den zweiten Kühlkreislauf 15 von der Kältemaschine 12 an die Wärmesenke 13b zugeführte Wärme in das umgebende Erdreich/Fels 4 abführt. Auf diese Weise wird die Tunnelröhre 3 nicht zusätzlich erwärmt. Unter Umständen kann das Erdreich/Fels 4 eine geringere Temperatur aufweisen als das Innere der Tunnelröhre 3, wodurch eine höhere Temperaturdifferenz zur Temperatur des zweiten Kühlmittels und damit ein höherer Wirkungsgrad der Wärmeabfuhr erzielbar sind.

In Figur 4a ist schematisch eine dritte erfindungsgemässe Ausführungsvariante dargestellt, wobei mittels des ersten Kühlkreislauf 14 eine Vielzahl von Umluftkühlgeräten 11, 11', 11" mit der flüssigkeitsgekühlten Kältemaschine 12 fluidleitend verbunden sind. Die einzelnen Umluftkühlgeräte 11, 11', 11" können in einem Technikstollen (nicht dargestellt) verteilt angeordnet werden und so eine homogene Kühlung der Raumluft erzielen. Es ist jedoch auch denkbar, dass einzelne der Umluftkühlgeräte 11, 11', 11" in der Nähe von spezifischen Einrichtungen der Tunnelbetriebstechnik angeordnet werden, welche spezifischen Einrichtungen der Tunnelbetriebstechnik eine hohe Wärmeabgabe oder einen geringen zulässigen Betriebsbereich hinsichtlich der Betriebstemperatur aufweisen. Mittels Bypässen 17, 17', 17" können einzelne der Umluftkühlgeräte 11, 11', 11" überbrückt werden, was insbesondere bei Ausfall einzelner Umluftkühlgeräte vorteilhaft ist und zudem ermöglicht, dass einzelne Umluftkühlgeräte im laufenden Betrieb gewartet werden können, ohne dass die Vorrichtung zur Abfuhr von Wärme 10 gesamthaft abgeschaltet werden muss. Hierzu umfassen die Bypässe 17, 17`, 17" entsprechende Schaltvorrichtungen (nicht dargestellt).

Figur 4b zeigt schematisch eine vierte erfindungsgemässe Ausführungsvariante, wobei mittels des zweiten Kühlkreislauf 15 die flüssigkeitsgekühlte Kältemaschine 12 mit einer Vielzahl von Wärmesenken 13, 13', 13" fluidleitend verbunden ist. Auf diese Weise ist insbesondere die maximale Wärmeabgabe durch den zweiten Kühlkreislauf 15 bzw. die Kältemaschine 12 steigerbar. Mittels der Bypässe 18, 18`, 18" können einzelne der Wärmesenken 13, 13', 13" überbrückt werden, was insbesondere bei einem Defekt einzelner Wärmesenken oder zur Wartung der Wärmesenken bei laufendem Betrieb der Vorrichtung zur Abfuhr von Wärme 10 vorteilhaft ist. Hierzu umfassen die Bypässe 18, 18', 18" entsprechende Schaltvorrichtungen (nicht dargestellt).

## Patentansprüche

1. Vorrichtung zur Abfuhr von Wärme (10), vorzugsweise zur Abfuhr von Wärme aus Technikstollen (2) eines Bahntunnels (1), umfassend zumindest
• ein Umluftkühlgerät (11),
• eine flüssigkeitsgekühlte Kältemaschine (12),
• eine Wärmesenke (13),
• einen ersten Kühlkreislauf (14), welcher erste Kühlkreislauf (14) das zumindest eine Umluftkühlgerät (11) und die zumindest eine Kältemaschine (12) fluidleitend miteinander verbindet, und
• einen zweiten Kühlkreislauf (15), welcher zweite Kühlkreislauf (15) die zumindest eine Kältemaschine (12) und die zumindest eine Wärmesenke (13) fluidleitend miteinander verbindet,
**dadurch gekennzeichnet, dass**
die Wärmesenke (13) ausserhalb des Technikstollen (2), vorzugsweise in einer Tunnelröhre (3) eines Bahntunnels (1) oder im den Technikstollen (2) umgebenden Erdreich/Fels (4) anordenbar ist.

2. Vorrichtung (10) nach Anspruch 1, **dadurch gekennzeichnet, dass** die Einzelkomponenten (11, 12, 13, 14, 15) der Vorrichtung (10) auf die zu erwartenden Grenztemperaturen, insbesondere die zu erwartende Temperaturdifferenz zwischen Lufttemperatur im Technikstollen (2) und Umgebungstemperatur der Wärmesenke (13), auslegbar sind.

3. Vorrichtung (10) gemäss Anspruch 1 oder 2, **dadurch gekennzeichnet, dass** die Wärmesenke (13) in Form einer Flächenheizung (13a) ausbildbar ist, welche Flächenheizung (13a) vorzugsweise in einer Tunnelröhre (3) eines Bahntunnels (1) anordenbar ist.

4. Vorrichtung (10) gemäss Anspruch 1 oder 2, **dadurch gekennzeichnet, dass** die Wärmesenke (13) in Form einer Sonde (13b) ausbildbar ist, welche Sonde (13b) im den Technikstollen (2) umgebenden Erdreich/Fels (4) anordenbar ist.

5. Vorrichtung (10) gemäss einem der Ansprüche 1 bis 4, **dadurch gekennzeichnet, dass** mittels des zweiten Kühlkreislauf (15) die zumindest eine flüssigkeitsgekühlte Kältemaschine (12) mit einer Vielzahl von Wärmesenken (13, 13', 13", ...) fluidleitend verbindbar ist.

6. Vorrichtung (10) gemäss einem der vorhergehenden Ansprüche, **dadurch gekennzeichnet, dass** mittels des ersten Kühlkreislauf (14) eine Vielzahl von Umluftkühlgeräten (11, 11', 11", ...) mit einer flüssig-keitsgekühlten Kältemaschine (12) fluidleitend verbindbar sind.

7. Vorrichtung (10) nach einem der vorhergehenden Ansprüche, **dadurch gekennzeichnet, dass** eine Vielzahl von Vorrichtungen zur Abfuhr von Wärme (10) im Sinne einer Redundanz miteinander kombinierbar ist.

8. Verfahren zur Abfuhr von Wärme, vorzugsweise zur Abfuhr von Wärme aus Technikstollen (2) eines Bahntunnels (1), bei welchem Verfahren eine Vorrichtung zur Abfuhr von Wärme (10) gemäss einem der Ansprüche 1 bis 7 zum Einsatz kommt.
